# EUROPÄISCHE PATENTANMELDUNG

(11) **EP 4 610 430 A1**
(43) Veröffentlichungstag der Anmeldung: **03.09.2025**
(21) Anmeldenummer: 25155291.5
(22) Anmeldetag: 31.01.2025
(51) Int. Cl.: E01F 1/00

(54) **SCHNELL INSTALLIERBARE, GENAU POSITIONIERBARE SYSTEME BAULICHER EINRICHTUNGEN UND VERFAHREN**

(30) Priorität: 01.03.2024 DE 102024105971
(71) Anmelder: Hering Bau GmbH & Co. KG, 57299 Burbach (DE)
(72) Erfinder: Schardt, Gerold, 57299 Burbach (DE); Kölsch, David, 57299 Burbach (DE)
(74) Vertreter: Meissner Bolte Düsseldorf Patentanwälte Rechtsanwälte Partnerschaft mbB

(57) **Zusammenfassung**

Verfahren und Vorrichtungen zur horizontalen und vertikalen Verschiebung von stationären baulichen Einrichtungen, insbesondere Bahnsteigen, Fertigteil-Systemen und Kits.

## Beschreibung

Die vorliegende Erfindung betrifft Verfahren und Vorrichtungen zur horizontalen und vertikalen Verschiebung von stationären baulichen Einrichtungen, z.B. zum Ein- und Ausstieg, Be- und Entladen entlang von Verkehrslinien, insbesondere Bahnsteigen und entsprechende Systeme für und mit baulichen Einrichtungen, insbesondere Bahnsteig-Systeme.

### Stand der Technik:

In der herkömmlichen Bauweise sind bauliche Einrichtungen, z.B. zum Ein- und Ausstieg, Be- und Entladen von Fahrzeugen entlang von Verkehrslinien in ihrer horizontalen und vertikalen Lage unveränderbar, da sie für viele Generationen unverändert so stehen bleiben sollen. Solche Bauwerke werden jedoch den Anforderungen des modernen Verkehrs nicht mehr gerecht, wo eine Anpassbarkeit auf technische Neuentwicklungen und Nutzungsänderungen erforderlich ist. Infolge von Änderungen an der Verkehrslinienführung oder Änderung der Verkehrsmittel, z.B. von Fahrzeugtypen durch Betreiberwechsel oder Wechsel der Nutzungsart, entsteht somit in der herkömmlichen Bauweise ein horizontaler Abstand zwischen dem Verkehrsmittel und der baulichen Einrichtung, der vom Passagier oder Nutzer der Einrichtung überwunden werden muss. In Bezug auf Sicherheit und Komfort ist es nicht tolerabel, Abweichungen ohne Korrektur hinzunehmen. Diese Problematik betrifft sowohl bestehende Verkehrslinien mit vorhandenen, zu ertüchtigenden Einstiegseinrichtungen als auch die Neuerrichtung von Einstiegsvorrichtungen.

Bisherige Lösungsansätze zur Höhenverstellbarkeit, z.B. von Fertigteilbahnsteigen, beschreiben Distanzstücke/Fundamentplatten, die zwischen Gründungskörper und Bahnsteig eingeschoben werden, wobei zuvor der Bahnsteig zum Beispiel mit einem Kran angehoben werden muss (DE 20 2021 105 629 U1), was zu einer Gleissperrung führt. Alternativ wird ein Ansatz beschrieben, nachdem der Bahnsteig abschnittsweise im kleinteiligen Abstand von 5-10 m sowie Vorder- und Rückseite getrennt voneinander nacheinander aufgehöht wird (DE 198 54 246 A1), was zwar ohne Gleissperrung realisiert werden kann, aber einen hohen Zeitaufwand mit sich bringt. Bei diesen beiden liegt außerdem der Fokus nur auf der Höhenverstellbarkeit. Weitere Ansätze bestehen darin, die Erhöhung durch Auflegen oder über eine Verfüllung, z.B. aus Schaum, zu realisieren (DE 94 13 756 U1, DE 20 2013 100 857 U1, JP-H-07 76805 A, JP-H-07145608 A). Die Bahnsteigplatte muss bei diesen anschließend neu ausgeführt werden.

Ein anderer Ansatz beschreibt ein Verfahren, bei dem von der Oberseite des Baukörpers eine hydraulische Presse angesetzt wird, die durch eine Aussparung den Baukörper nach unten hin anhebt (DE 102 53 311 A1). Weiterhin gibt es hydraulische Systeme zum Anheben und Versetzen von Schwerlasten zum Beispiel HSK-Series, Skidding Systems der Firma Enerpac. Weitere Systeme zum Heben und Bewegen von Lasten sind zum Beispiel aus der CN 211201248 U oder der CN 216276998 U bekannt. Weitere bisherige Lösungsansätze zur seitlichen (horizontalen) Verschiebbarkeit beziehen sich auf die Verschiebung der Bahnsteigkante über einen dauerhaft eingebauten Verfahrmechanismus (JP 2001 341636 A). Ein weiterer Ansatz benennt die seitliche Verschiebbarkeit für einen Bahnsteig (WO 98/15691 A1) über 5-20% der Breite, jedoch wird das zugrundeliegende Verfahren zur horizontalen Verschiebung nicht weiter beschrieben. In einer weiteren Schrift wird eine seitliche Verschiebung von Leichtbau-Bahnsteigen (aus Glasfaserverstärkten Kunststoffen und Stahlprofilen) über Spindeln beschrieben (DE 10 2010 019 891 A1). Ferner können als Stand der Technik die ES 2 025 944 A6 und die WO 03/100174 A1 genannt werden.

Im Hinblick auf den Stand der Technik sind mithin noch Verbesserungen wünschenswert.

### Aufgabe:

Aufgabe der vorliegenden Erfindung war es mithin ein flexibles, schnell zu installierendes und vor allem genau zu positionierendes System baulicher Einrichtungen, insbesondere Bahnsteigsysteme, zur Verfügung zu stellen, welches die Nachteile des Standes der Technik nicht mehr aufweist.

Weitere Aufgabe der vorliegenden Erfindung war es, Verfahren zur Verfügung zu stellen, mit denen bauliche Einrichtungen, insbesondere Bahnsteige, schnell und genau, insbesondere millimetergenau installiert und positioniert werden können. Weitere Aufgaben ergeben sich für den Fachmann bei Betrachtung der nachfolgenden Beschreibung und Ansprüche.

### Lösung:

Diese und andere Aufgaben, die sich dem Fachmann bei Betrachtung der vorliegenden Erfindung erschließen, werden durch die unabhängigen Ansprüche gelöst.

Vorteilhafte und bevorzugte Ausgestaltungen ergeben sich aus den Unteransprüchen sowie der nachfolgenden Beschreibung.

### Beschreibung der Erfindung:

Im Rahmen der vorliegenden Erfindung schließt die Formulierung "und/oder" sowohl jede beliebige als auch alle Kombinationen der in der jeweiligen Auflistung genannten Elemente ein.

Im Rahmen der vorliegenden Erfindung bezeichnet der Begriff "Funktionskörper" ein Bauteil, dass die eigentliche Funktion und den Zweck des Bauwerks erfüllt, z.B. die Funktion ermöglicht, dass ein Fahrzeug komfortabel bestiegen/beladen werden kann, der Funktionskörper dient mithin der gedachten Funktion, ist also zum Beispiel der eigentliche Bahnsteig mit Oberfläche und Kante. Insbesondere ist der Begriff auch zu verstehen, wie weiter unten beschrieben. Dem Fachmann ist diese Bedeutung bekannt.

Im Rahmen der vorliegenden Erfindung bezeichnet der Begriff "Gründungskörper" ein Bauteil das die konstruktive und statische Ausbildung des Übergangs zwischen Funktionskörper und Boden zur Übertragung von Lasten aus dem Funktionskörper in den Boden ermöglicht, der Gründungskörper übernimmt mithin im Prinzip die Funktion eines Fundaments. Insbesondere ist der Begriff auch zu verstehen, wie weiter unten beschrieben. Dem Fachmann ist diese Bedeutung bekannt.

Im Rahmen der vorliegenden Erfindung bedeutet der Begriff "Aufnahme" eine Vorrichtung, die geeignet ist andere Vorrichtung in sich aufzunehmen beziehungsweise eingreifen zu lassen. Aufnahmen im Sinne der vorliegenden Erfindung können demgemäß einfach Löcher sein, oder auch, bevorzugt weibliche Gewinde zur Aufnahme von männlichen Gewindegegenstücken.

Im Rahmen der vorliegenden Erfindung bedeutet der Begriff "Verbindungsadapter" eine Vorrichtung, die geeignet ist in eine andere Vorrichtung beziehungsweise eine Aufnahme eingeführt zu werden, beziehungsweise in sie einzugreifen. Insbesondere ist ein Verbindungsadapter im Sinne der vorliegenden Erfindung eine Einrichtung der Positionierungsvorrichtung, die dafür gedacht ist, in eine Aufnahme eines Funktionskörpers eingeführt zu werden beziehungsweise darin einzugreifen, um eine Verbindung zwischen Positionierungsvorrichtung und Funktionsköper herzustellen.

Ein erster Gegenstand der vorliegenden Erfindung ist ein Fertigteil-Bahnsteig-System, umfassend als einzelne und eigenständige Komponenten:
i) mindestens einen Funktionskörper, der in bevorzugten Ausführungsformen ein Bahnsteigteil ist, umfassend mindestens eine Aufnahme, konfiguriert einen Verbindungsadapter einer Positioniervorrichtung aufzunehmen;
ii) mindestens einen Gründungskörper;
iii) mindestens eine Positionierungsvorrichtung, konfiguriert für horizontale und/oder vertikale Verschiebung, des Funktionskörpers relativ zum jeweiligen Gründungskörper;
iv) optional Distanzstücke, konfiguriert zwischen Gründungskörper und Funktionskörper eingesetzt zu werden.

Dabei weisen die Funktionskörper und Gründungskörper sowie gegebenenfalls Distanzstücke Verbindungsvorrichtungen für die Verbindung mit den Positionierungsvorrichtungen auf. Optional können Funktionskörper und Gründungskörper sowie gegebenenfalls Distanzstücke zusätzlich noch Verbindungsvorrichtungen aufweisen, die konfiguriert sind, eine Verbindung von Funktionskörper, Gründungskörper bzw. Distanzstücken miteinander zu ermöglichen.

In bevorzugten Ausführungsformen der vorliegenden Erfindung ist die Positionierungsvorrichtung so konfiguriert, dass die Verschiebung zumindest in horizontaler Richtung, insbesondere sowohl in horizontaler Richtung, als auch in vertikaler Richtung, millimetergenau erfolgen kann.

Im Rahmen der vorliegenden Erfindung umfasst die Positionierungsvorrichtung:
- mindestens einen Mechanismus zur vertikalen Verschiebung;
- mindestens eine Einrichtung der horizontalen Verschiebung in oder auf der das untere Ende des Mechanismus zur vertikalen Verschiebung aufgenommen ist;
- optional mindestens ein Trägerstück, das konfiguriert ist, die Einrichtung der horizontalen Verschiebung aufzunehmen oder zwischen der Einrichtung der horizontalen Verschiebung und dem jeweiligen Gründungskörper angeordnet zu werden;
- optional mindestens eine Verankerungsvorrichtung, jeweils konfiguriert eine Verankerung mit dem jeweiligen Gründungsköper zu ermöglichen;
- mindestens einen Mechanismus zur horizontalen Verschiebung, konfiguriert so mit der Einrichtung der horizontalen Verschiebung in Verbindung oder Eingriff zu stehen, dass eine Betätigung des Mechanismus zur horizontalen Verschiebung eine horizontale Bewegung der Einrichtung der horizontalen Verschiebung bewirkt;
- mindestens einen Verbindungsadapter, jeweils konfiguriert mit einer Aufnahme des Funktionskörpers verbunden zu werden.

In bevorzugten Ausführungsformen der vorliegenden Erfindung ist der Mechanismus zur vertikalen Verschiebung ausgestaltet als hydraulische Presse oder Gewindeheber, insbesondere als hydraulische Presse.

In bevorzugten Ausführungsformen der vorliegenden Erfindung ist die Einrichtung der horizontalen Verschiebung ausgestaltet als Verfahrschlitten. Dieser kann im einfachsten Fall eine Metallplatte sein, die über den Boden bzw. die Arbeitsunterlagefläche verschoben werden kann. Es ist aber auch möglich, und in der Regel bevorzugt, sie als eine Art Wanne auszugestalten, gegebenenfalls mit insbesondere aktivierbaren, Verschiebehilfen in Form von Gleitpunkten, Rollen oder ähnlichem, welche die Friktion gegenüber dem Untergrund vermindern; falls diese aktivierbar sind, zum Beispiel versenkbare Rollen, nur temporär.

In bevorzugten Ausführungsformen der vorliegenden Erfindung sind die Verankerungsvorrichtungen ausgestaltet als Hilfswinkel. Ebenfalls bevorzugt ist es im Rahmen der vorliegenden Erfindung, wenn die Verankerung mit dem Gründungsköper über Rastverbindungen, Schraubverbindungen oder Klemmverbindungen erfolgt, insbesondere über Schraubverbindungen.

In bevorzugten Ausführungsformen der vorliegenden Erfindung ist der Mechanismus zur horizontalen Verschiebung eine Gewindespindel. In diesem Falle bewirkt eine Drehung der Gewindespindel um ihre Drehachse eine horizontale Bewegung der Einrichtung der horizontalen Verschiebung. Wieweit die horizontale Bewegung dabei ist, und wie schwergängig die Gewindespindel ist, hängt dabei von deren Dimension und der Übersetzung ab. Es ist bevorzugt, wenn diese so ausgestaltet ist, dass sie von einer Person allein mit Muskelkraft gedreht werden kann.

In anderen Ausführungsformen der vorliegenden Erfindung weist die Positionierhilfe als Mechanismus zur vertikalen Verschiebung und Mechanismus zur horizontalen Verschiebung mechanische Spindeln auf, die zur millimetergenauen Verschiebung in horizontaler und/oder vertikaler Richtung konfiguriert sind. Horizontale und vertikale Verschiebung können bei dieser Ausführungsform unabhängig voneinander oder abhängig voneinander eingestellt werden; bei letzterer Variante sind zum Beispiel Verteildifferentiale vorhanden. Bei dieser Ausführungsform ist es, insbesondere bei einem kombinierten Mechanismus zur vertikalen Verschiebung und horizontalen Verschiebung, möglich, horizontale und vertikale Verschiebungen gleichzeitig durch Drehen lediglich eines Stellgewindes zu bewirken; in dieser Variante ist es weiterhin bevorzugt, wenn der kombinierte Mechanismus zur vertikalen Verschiebung und horizontalen Verschiebung konfiguriert ist, vor Betätigung auf definierte Verschiebungen in horizontaler und vertikaler Richtung einstellbar zu sein, insbesondere durch Änderung von Übersetzungen.

In bevorzugten Ausführungsformen der vorliegenden Erfindung ist der Verbindungsadapter abnehmbar und so konfiguriert, dass er zuerst mit einer Aufnahme des Funktionskörpers verbunden werden kann und danach mit der Oberseite des Mechanismus zur vertikalen Verschiebung in Verbindung gebracht werden kann.

In bevorzugten Ausführungsformen der vorliegenden Erfindung ist
- der Funktionskörper einteilig und weist mindestens drei, bevorzugt mindestens vier, insbesondere vier, Aufnahmen auf; oder
- der Funktionskörper zweiteilig und jeder Teil weist mindestens zwei Aufnahmen auf oder ein Teil eine Aufnahme und der andere Teil zwei Aufnahmen auf; oder
- der Funktionskörper dreiteilig oder mehrteilig und jeder Teil weist mindestens eine Aufnahme auf.

Im Rahmen der vorliegenden Erfindung ist es in manchen Varianten bevorzugt, wenn jeder Teil beim Aufbau eines Bahnsteigs aus dem Fertigteil-System in Summe mindestens drei, bevorzugt mindestens vier, insbesondere vier, Aufnahmen aufweist.

Im Rahmen der vorliegenden Erfindung kann das erfindungsgemäße System verschiedene Bahnsteigteile verschiedener Größen und Ausgestaltungen umfassen.

Es ist im Rahmen der vorliegenden Erfindung also auch ein Kit-of-Parts umfasst, welches die oben bei i), ii), iii), und iv) gennannten Bestandteile umfasst. Wesentlich für die Bestandteile diese Kits ist es, dass die einzelnen Teile aufeinander abgestimmt sind. Dies betrifft insbesondere die Dimensionen der einzelnen Teile einschließlich der notwendigen Stabilitäten und Tragfähigkeiten, sowie die Positionen und Abmessungen der Verbindungsadapter bzw. Aufnahmen für die Verbindungsadapter und der übrigen Verbindungsvorrichtungen.

In bevorzugten Ausführungsformen der vorliegenden Erfindung ist der Funktionskörper eine Bahnsteigplatte oder umfasst eine solche. Dabei kann die Oberseite der Bahnsteigplatte entsprechend den örtlichen Erfordernissen ausgestaltet sein. D.h. es können gewünschte Einrichtungen, wie zum Beispiel haptische Einrichtungen oder Beleuchtungen, bereits vorgesehen sein oder Vorbereitungen für solche vorgesehen sein. Im einfachsten Fall ist die Oberseite der Bahnsteigplatte jedoch eine flache Fläche.

Die Bahnsteigplatte kann an der Unterseite nach unten vorstehende Stempel oder Stege aufweisen,
- an denen die Verbindungsvorrichtungen, die konfiguriert sind, eine Verbindung von Funktionsköper, Gründungskörper bzw. Distanzstücken miteinander zu ermöglichen, angeordnet sind, und
- an denen optional zusätzlich Aufnahmen angeordnet sind.

In weiteren bevorzugten Ausführungsformen der vorliegenden Erfindung funktioniert die Verbindung über den Verbindungsadapter, indem von oben in einen Hohlkolbenzylinder ein Gewindestift formschlüssig eingeführt wird, der wiederum in einem Verankerungskörper mit Innengewinde in der Bahnsteigplatte sitzt. Durch diese Ausführungsform wird besonders effektiv eine Relativbewegung zwischen dem Verschiebemechanismus und der Bahnsteigplatte verhindert.

Das erfindungsgemäße System dient bevorzugt zur horizontalen und/oder vertikalen Verschiebung von baulichen Einrichtungen, z.B. zum Ein- und Ausstieg, Be- und Entladen entlang von Verkehrslinien, insbesondere Bahnsteigen.

Ein weiterer Gegenstand der vorliegenden Erfindung ist ein Verfahren zur horizontalen und vertikalen Verschiebung von stationären baulichen Einrichtungen, bevorzugt zur millimetergenauen Re-Positionierung von Fertigteilbahnsteigen, insbesondere gemäß dem System nach einem der vorhergehenden Ansprüche, umfassend die folgenden Schritte:
A) Bereitstellen einer baulichen Einrichtung, insbesondere eines Fertigteilbahnsteigs, umfassend
   - einen ein- oder mehrteiligen Funktionskörper, bevorzugt Bahnsteigteil, umfassend mindestens drei Aufnahmen, die jeweils konfiguriert sind, einen Verbindungsadapter einer Positioniervorrichtung aufzunehmen,
   - und mindestens einen Gründungskörper;
B) Bereitstellen und Positionierung von mindestens einer Positionierungsvorrichtung am jeweiligen Gründungskörper, bevorzugt, insbesondere, wenn pro Funktionskörper ein Gründungskörper vorhanden ist, von mindestens drei Positionierungsvorrichtungen, umfassend
   B1) Anordnen eines Mechanismus zur vertikalen Verschiebung auf einer Einrichtung der horizontalen Verschiebung, optional unter Anordnung der Einrichtung der horizontalen Verschiebung auf oder in einem Trägerstück, und Fixieren der zusammengesetzten Elemente am Gründungskörper;
   B2) Positionieren der Einrichtung der horizontalen Verschiebung unter einer Aufnahme des Funktionskörpers, und Verbinden von jeweils einem Verbindungsadapter einer Positionierungsvorrichtung mit jeweils einer Aufnahme eines Funktionskörpers;
C) vertikales Verschieben des Funktionskörpers durch Aktivieren des Mechanismus zur vertikalen Verschiebung, wobei
   C1) falls der Mechanismus zur vertikalen Verschiebung als hydraulischer Hohlkolbenzylinder ausgestaltet ist, dieser an eine Hydraulikpumpe angeschlossen wird, und
   C2) mittels der Hydraulikpumpe alle Hohlkolbenzylinder hochgedrückt werden und mithin die vertikale Verschiebung bewirkt wird;
D) horizontales Verschieben, optional sukzessiv, der Einrichtung der horizontalen Verschiebung durch Aktivieren des Mechanismus zur horizontalen Verschiebung;
E) optional Montieren von Distanzstücken, zwischen Funktionskörper und Gründungskörper;
F) Absetzen des Funktionskörpers;
G) optional Wiederholung der Schnitte C) bis F) um eine gewünschte vertikale und/oder horizontale Verschiebung zu erreichen;
H) Fixierung der Einrichtung im Endzustand;
I) bevorzugt Demontage der Positionierungsvorrichtung.

In einer bevorzugten Variante der vorliegenden Erfindung werden die Verfahrensschritte C) bis F) gleichzeitig an drei oder vier Stellen unter dem Bahnsteig ausgeführt.

Das Bereitstellen der baulichen Einrichtung, insbesondere eines Fertigteilbahnsteigs, bedeutet dabei im Rahmen der vorliegenden Erfindung nicht zwangsweise, dass ein neuer Fertigteilbahnsteig genutzt wird, sondern kann auch darin bestehen, dass ein bestehender Fertigteilbahnsteig als Ausgangspunkt des Verfahrens genutzt wird.

Bei diesem erfindungsgemäßen Verfahren ist es bevorzugt, wenn für die einzelnen Bestandteile die oben im Rahmen des erfindungsgemäßen Systems beschriebenen eingesetzt werden. Dabei ist es möglich einzelne, manche oder alle oben beschriebene Bestandteile einzusetzen, bevorzugt alle. Sofern oben nicht beschriebene Bestandteile eingesetzt werden, sind dies fachüblich bekannte.

Insbesondere bevorzugt ist es, die oben beschriebenen Positionierungsvorrichtungen in dem erfindungsgemäßen Verfahren einzusetzen, da dadurch besonders vorteilhafte Ergebnisse erzielt werden.

Um zu erreichen, dass mit dem erfindungsgemäßen Verfahren bei Ansetzen an mehreren Punkten (also insbesondere bei größeren baulichen Einrichtungen) eine präzise Verschiebung erreicht wird, wird entweder an allen Stellen (den Verbindungen zwischen Verbindungsadapter und Aufnahme) gleichzeitig oder zunächst auf einer Seite (zum Beispiele an zwei Stellen), dann auf der anderen Seite (zum Beispiel an zwei Stellen) mit kleinen Distanzen verschoben, bevorzugt höchstens zentimeterweise abwechselnd.

In bevorzugten Ausführungsformen der vorliegenden Erfindung sind die Distanzstücke, sowohl im erfindungsgemäßen Verfahren, als auch im erfindungsgemäßen System wie oben beschrieben, Stahlformteile oder Betonformteile.

In weiteren bevorzugten Ausführungsformen der vorliegenden Erfindung erfolgt das Absetzen des Funktionskörpers, sofern eine Hydraulikpresse als Mechanismus zur vertikalen Verschiebung eingesetzt wird, durch Entlasten der Hydraulikpresse.

Beispielhafte Maße für im Rahmen der vorliegenden Erfindung einsetzbare Funktionskörper sind Längen von 4 m bis 20 m, bevorzugt 5 m bis 10 m, Breiten von 0,5 m bis 5 m, bevorzugt bis 3 m, insbesondere 2 m bis 3 Meter; Höhen von 0,2 m bis 2 m, bevorzugt 0,4 m bis 1 m. In bevorzugten Ausführungsformen der vorliegenden Erfindung wiegen die Funktionskörper, insbesondere Bahnsteigteile, zwischen 2 t und 20 t, bevorzugt bis 15 t, besonders bevorzugt bis zu 12 t, insbesondere 8 bis 12 t.

Beispielhafte Maße und Gewichte für im Rahmen der vorliegenden Erfindung einsetzbare Gründungskörper sind Längen (Vorderseite) von 0,5 m bis 2 m, bevorzugt 0,9 m bis 1 m, Breiten (in Bahnsteigtiefe) von 0,5 m bis 5 m, bevorzugt 1 m bis 3 m, insbesondere 1,8 m bis 2,2 m; Höhen von 0,5 m bis 2 m, bevorzugt 0,8 m bis 1,5 m, insbesondere 1 m bis 1,4 m. In bevorzugten Ausführungsformen der vorliegenden Erfindung wiegen die Gründungskörper zwischen 1 t und 5 t, bevorzugt 2 t bis 4 t, insbesondere 2,5 t bis 3 t.

Passend dazu sind beispielhafte Maße für im Rahmen der vorliegenden Erfindung einsetzbare Positionierungsvorrichtungen Längen von 200 mm bis 1500 mm, bevorzugt 400 mm bis 1000 mm, besonders bevorzugt 700 mm bis 900 mm, insbesondere 800 mm, Breiten von 50 mm bis 500 mm, bevorzugt 200 mm bis 400 mm, insbesondere 300 mm; Höhen von 250 mm bis 750 mm, bevorzugt 400 mm bis 600 mm, insbesondere 500 mm und entsprechende Gewichte der Positionierhilfen von 10 kg bis 40 kg, bevorzugt 20 kg bis 30 kg, insbesondere 25 kg.

Es ist jedoch wichtig, zu betonen, dass die vorliegende Erfindung keinesfalls auf diese Maße, Dimensionen und Gewichte beschränkt ist.

Die vorliegende Erfindung beruht auf modular aufgebauten, insbesondere vorgefertigten, baulichen Einrichtungen, insbesondere Bahnsteigsystemen, umfassend Module ohne starre Verbindung untereinander, sodass die vertikale und horizontale Lage der baulichen Einrichtungen, insbesondere Bahnsteigsysteme, durch Verschiebung variiert werden kann. Die baulichen Einrichtungen, insbesondere Bahnsteigsysteme, bestehen dafür aus mindestens zwei Komponenten, einem variabel gearteten Gründungskörper und dem darauf liegenden eigentlichen Funktionskörper, insbesondere Bahnsteigteil, der baulichen Einrichtung, insbesondere Bahnsteigsystem.

Der erfindungsgemäß einzusetzende bzw. verwendete Gründungskörper ist derart gestaltet, dass ein Einsetzen der erfindungsgemäßen Positionierungsvorrichtung zwischen Gründungs- und Funktionskörper möglich ist und eine Verschiebung, vor allem in der Horizontalen des Funktionskörpers geometrisch zugelassen wird.

Fachbekannte Gründungskörper, lassen sich in zwei Klassen einteilen:
1) Gründungskörper eines bestehenden Bauwerks sind typabhängig und entsprechend in ihrer Geometrie immer anders (abhängig vom getragenen Funktionskörper). Entsprechend können Positionierungsvorrichtungen in der Regel nicht ohne weiteres, bzw. nur mit vorbereitenden Arbeitsmaßnahmen auf den Gründungskörper aufgelegt werden.
2) Gründungskörper eines Neubauwerks sind anpassbar für den Einsatz der Positionierungsvorrichtungen. Diese können flächig auf den Gründungskörper aufgelegt werden und greifen unmittelbar neben der Verbindung zwischen Gründungskörper und Funktionskörper an der Unterseite des Funktionskörpers an. Die vorliegende Erfindung bezieht sich insbesondere auf Fall 2).

Der erfindungsgemäß einzusetzende bzw. verwendete Funktionskörper, der insbesondere ein Bahnsteigteil ist, ist ebenfalls derart gestaltet, dass ein Einsetzen der erfindungsgemäßen Positionierungsvorrichtung zwischen Gründungs- und Funktionskörper möglich ist. Insbesondere bedeutet dies, dass der Funktionskörper an seiner unteren Seite, also der dem Gründungskörper zugewandten Seite, Aufnahmen für Verbindungsadapter der Positionierungsvorrichtung(en) aufweist.

Die Positionierbarkeit, also vertikale und/oder horizontale Verschiebbarkeit wird im Rahmen der vorliegenden Erfindung durch einen temporär installierten Mechanismus - die Positionierungsvorrichtung - zur translatorischen Verschiebung der stationären Einrichtung - dem Funktionskörper bzw. Bahnsteigteil - in der Höhe und dem Abstand zur Verkehrslinie gewährleistet, um die bauliche Einrichtung und insbesondere deren Funktionskörper in die gewünschte passende Lage zu bringen.

In bevorzugten Ausführungsformen der vorliegenden Erfindung sind Bahnsteigteil und/oder Gründungskörper so ausgestaltet oder adaptierbar, dass handelsübliche Gewindespindel-Vorrichtungen genutzt werden können, um die Verschiebung zu erzielen. Im Rahmen der vorliegenden Erfindung beispielhaft einsetzbar ist zum Beispiel metrisches ISO-Trapezgewinde wie TR30x6.

Diese Ausführungsform der vorliegenden Erfindung hat den weiteren Vorteil, dass durch diese "Adapter-Ausführungsform" eine weitere Flexibilität für bzw. bei der Anwendung und dem Einsatz erreicht wird.

Im Rahmen der vorliegenden Erfindung sind bevorzugt die einzelnen Komponenten aufeinander abgestimmt, und die resultierenden baulichen Einrichtungen, insbesondere Bahnsteige, weisen vergleichsweise wenige Komponenten auf.

Ebenso ist auch Gegenstand der vorliegenden Erfindung eine Positionierungsvorrichtung, konfiguriert für horizontale und/oder vertikale Verschiebung von Bauteilen, bevorzugt eines Funktionskörpers relativ zu mindestens einem Gründungskörper, umfassend:
- mindestens einen Mechanismus zur vertikalen Verschiebung;
- mindestens eine Einrichtung der horizontalen Verschiebung in oder auf der das untere Ende des Mechanismus zur vertikalen Verschiebung aufgenommen ist;
- optional mindestens ein Trägerstück, das konfiguriert ist, die Einrichtung der horizontalen Verschiebung aufzunehmen oder zwischen der Einrichtung der horizontalen Verschiebung und dem jeweiligen Gründungskörper angeordnet zu werden;
- optional mindestens eine Verankerungsvorrichtung, jeweils konfiguriert eine Verankerung mit dem jeweiligen Gründungsköper zu ermöglichen;
- mindestens einen Mechanismus zur horizontalen Verschiebung, konfiguriert so mit der Einrichtung der horizontalen Verschiebung in Verbindung oder Eingriff zu stehen, dass eine Betätigung des Mechanismus zur horizontalen Verschiebung eine horizontale Bewegung der Einrichtung der horizontalen Verschiebung bewirkt;
- mindestens einen Verbindungsadapter, jeweils konfiguriert mit einer Aufnahme eines Funktionskörpers verbunden zu werden.

Eine bevorzugte Ausführungsform der erfindungsgemäßen Positionierungsvorrichtungen umfasst folgende Komponenten oder besteht daraus:
I. einen Mechanismus zur vertikalen Verschiebung, in Form einer Presse, bevorzugt ausgestaltet als hydraulischer Hohlkolbenzylinder, umfassend einen Verbindungsadapter, der konfiguriert ist, mit einer Aufnahme im oder am Funktionskörper verbunden zu werden oder darin einzugreifen;
II. eine Einrichtung der horizontalen Verschiebung, in Form eines Verfahrschlittens in oder auf dem das untere Ende des Hohlkolbenzylinders aufgenommen ist, umfassend
   II.1 mindestens eine Vorrichtung zur Lagesicherung der Presse bzw. des hydraulischen Hohlkolbenzylinders in dem Verfahrschlitten, wobei die Vorrichtung bevorzugt als Dorn ausgebildet ist;
   II.4 ein Gleitlager an der Unterseite, konfiguriert die Verschiebung des Verfahrschlittens parallel zur Hauptachse des Verfahrschlittens innerhalb eines Trägerstücks zu ermöglichen, wobei bevorzugt die Hauptachse bevorzugt parallel zur längsten Seite des Verfahrschlittens liegt; bei einem Quadrat liegt sie parallel zu einer der Seiten;
   wobei der Verfahrschlitten optional ausgestaltet ist mit einem, zweien oder allen dreien von II.2, II.3 und II.5
   II.2 einem U-Profil, das die, bevorzugt längliche, äußere Form des Verfahrschlittens definiert;
   II.3 Randlaschen für den Anschlag von mindestens einer Gewindespindel;
   II.5 Gleitlagern an den Seiten parallel zur Verschieberichtung, konfiguriert die Verschiebung des Verfahrschlittens oder der Presse bzw. des Hohlkolbenzylinders parallel zur Hauptachse des Verfahrschlitten zu unterstützen;
III. ein Trägerstück, bevorzugt in Form einer Wanne, wobei das Trägerstück bevorzugt länglich ausgestaltet ist, und es besonders bevorzugt orthogonal zu der Verkehrslinie angeordnet ist, um eine vertikale Querverschiebung auf die Verkehrslinie zu oder von ihr fort zu ermöglichen,
   III.1 optional als C-Profil ausgestaltet ist, wobei die offene Seite oben liegt,
   III.2 optional Sicherungs- oder Führungsvorrichtungen für den in dem Trägerstück angeordneten Verfahrschlitten, bevorzugt ausgestaltet als nach Innen abgebogene obere Lippen des C-Profil-Rahmens (zum Beispiel lippenförmig),
   III.3 bevorzugt Kopfplatten aufweist, die den Verfahrweg des Verfahrschlittens begrenzen, wobei der Verfahrweg optional durch weitere zwischen Kopfplatte und Verfahrschlitten angeordnete Elemente noch weiter begrenzt (verkürzt) sein kann, und ferner optional mindestens einen Randlasche für den Anschlag von mindestens einer Gewindespindel aufweisen kann,
   III.4 bevorzugt Fixierungselemente aufweist, die bevorzugt ausgebildet sind als parallel zur Unterseite des Trägerstücks liegende Fixierungslaschen, die so konfiguriert sind, dass Stifte, Schrauben, Bolzen oder Nägel (oder ähnliches) durch sie hindurch in die Oberfläche eines jeweiligen Gründungskörpers ragen können oder dass aus dem jeweiligen Gründungselement hervorragende Stifte, Schrauben, Bolzen oder Nägel (oder ähnliches) nach oben durch sie hindurch ragen können, wobei die Trägerstücke und deren Fixierungselemente bevorzugt so konfiguriert sind, dass die Fixierungselemente zu entsprechenden Fixierungspunkten des jeweiligen Gründungskörpers passen und keine weiteren Bohrarbeiten notwendig sind - die Fixierungselemente und Fixierungspunkte können auch jeweils Löcher sein, so dass die Ortsfixierung des Trägerstücks in Relation zu dem jeweiligen Gründungskörper durch hinein-/hindurchstecken von Stiften, Schrauben, Bolzen oder Nägeln (oder ähnlichem) erreicht werden kann - die Verbindungspunkte im Gründungskörper können auch Löcher mit Schraubgewinde sein, in die von oben Schrauben eingeschraubt werden können,
   III.5 optional Transporthilfen, bevorzugt ausgestaltet als Hebevorrichtungen (bevorzugt Tragegriffe), mit denen das Trägerstück, gegebenenfalls zusammen mit darauf bzw. darin befindlichem Verfahrschlitten (letzterer gegebenenfalls mit oder ohne montiertem Hohlkolbenzylinder);
IV. optional mindestens eine Verankerungsvorrichtung, zum Beispiel ausgeführt als (Hilfs-)Winkel, jeweils konfiguriert mit (Stirnseiten) der Fundamentplatte verankert zu werden, bevorzugt mittels Schraubverbindung, um das Trägerstück sicher und unbeweglich an dem Gründungskörper zu verankern;
V. mindestens einen Mechanismus zur horizontalen Verschiebung in Form einer Gewindespindel, konfiguriert, so mit dem Verfahrschlitten in Verbindung oder Eingriff zu stehen, dass eine Drehung der Gewindespindel eine entsprechende horizontale Bewegung des Verfahrschlittens bewirkt;
VI. mindestens einen Verbindungsadapter, jeweils konfiguriert mit einer Aufnahme des Funktionskörpers verbunden zu werden, wobei bevorzugte Ausgestaltungen der Verbindungsadapter mit einer horizontalen Schalkante, einer elastischen Zwischenplatte, die bevorzugt gelocht ist, einem Gewindestift, bevorzugt mit Innensechskant (zum Beispiel 15mm Überstand), und einem Innengewinde-Verankerungskörper ausgestaltet sind.

In bevorzugten Ausführungsformen der vorliegenden Erfindung sind der Verfahrschlitten und das Trägerstück ein Bauteil bzw. zu einem Bauteil zusammengesetzt.

Die im Rahmen der vorliegenden Erfindung eingesetzten Gewindespindeln (können auch Bewegungsschrauben genannt werden) wirken zusammen mit korrespondierenden Elementen am oder im Verfahrschlitten in bekannter Art und Weise als Linearantrieb, um eine rotatorische Bewegung durch einen Benutzer in eine translatorische Bewegung des Verfahrschlittens umzuwandeln. Zu diesem Zweck können die Gewindespindeln am in Relation zum Verfahrschlitten fernen Ende eine Drehhilfe aufweisen, beispielsweise eine orthogonal zur Spindelachse angebrachte Stange als Hebel. Es ist im Rahmen der vorliegenden Erfindung aber auch möglich und umfasst, dass die Gewindespindel durch den Benutzer mittels einfacher Hilfsmittel gedreht werden, zum Beispiel durch einen Akkuschrauber oder eine Bohrmaschine, die mit der Spindel über einen Adapter verbunden sind.

Erfindungsgemäß in manchen Varianten bevorzugt sind als Verbindungsadapter einbetonierte oder nachträglich eingeklebte Innengewindehülsen-Anker. Die jeweiligen Durchmesser und Verankerungstiefen ergeben sich aus der jeweiligen Statik und allgemein bauaufsichtlicher Zulassung. Erfindungsgemäß einsetzbar ist zum Beispiel der DEMU Bolzenanker 1988 FV.

Die Verfahrschlitten und Trägerstücke sind im Rahmen der vorliegenden Erfindung bevorzugt aus Stahl gefertigt, insbesondere rostfreiem Stahl oder durch eine Oberflächenlackierung geschütztem Stahl.

Die einzelnen Bestandteile der erfindungsgemäßen Positionierungsvorrichtung sind weiter oben im Detail beschrieben und genauso wie oben beschrieben hier gültig.

Ein weiterer Gegenstand der vorliegenden Erfindung ist ein "Bahnsteig-Kit", umfassend verschiedene vorgefertigte Bahnsteigteile (Funktionskörperteile) in verschiedenen Größen und Dimensionen, verschiedene Gründungskörperteile in entsprechenden verschiedenen Größen und Dimensionen und entsprechend auf diese angepasste Adapterteile bzw. Distanzstücke und entsprechend angepasste Positionierungsvorrichtungen. In bevorzugten Ausgestaltungen sind in den Gründungskörpern bzw. Bahnsteigteilen Einrichtungen, zum Beispiel Aussparungen oder spezielle Ansätze, zum Verbinden mit Verankerungsvorrichtungen bzw. Verbindungsadaptern der Positionierungsvorrichtung, vorgesehen, um bei einer späteren Repositionierung keine Bodenaushubarbeiten, Bohrungen oder ähnliches vornehmen zu müssen.

Es sind im Rahmen der vorliegenden Erfindung besonders bevorzugte Ausführungsformen für Fertigteil-Bahnsteig-Systeme und Verfahren zur horizontalen und/oder vertikalen Verschiebung, wenn pro Funktionskörper mindestens zwei Gründungskörper verwendet werden.

Die erfindungsgemäße Vorgehensweise, also das erfindungsgemäße System bzw. Verfahren, kombiniert das Anheben und Verschieben des Funktionskörpers. Dabei kann das Anheben vor dem Verschieben erfolgen, das Verschieben kann gleichzeitig mit dem Anheben erfolgen, gegebenenfalls nachdem der Funktionskörper aus Verankerungen gehoben wurde, oder Anheben und Verschieben erfolgen abwechselnd, zum Beispiel iterativ, um sich einer neuen Wunschposition möglichst genau anzunähern.

Bei der erfindungsgemäßen Vorgehensweise, also den erfindungsgemäßen Systemen bzw. Verfahren, sind sowohl unabhängig voneinander als auch gleichzeitig vertikale und horizontale Positionsanpassungen möglich (abhängig von den (geänderten) Gegebenheiten wird nicht immer beides vorgenommen).

Bei der erfindungsgemäßen Vorgehensweise, also den erfindungsgemäßen Systemen bzw. Verfahren, wird der Mechanismus für die Verschiebung nicht dauerhaft eingebaut. Stattdessen wird der Mechanismus - die Positionierungsvorrichtung - in der vorliegenden Erfindung nur temporär eingesetzt und verwendet. Es erfolgt zum Beispiel keine Verschiebung der einer Bahnsteigkante, sondern eine Verschiebung der gesamten Bahnsteigplatte, also des ganzen Funktionskörpers/Bahnsteigteils.

Bei der erfindungsgemäßen Vorgehensweise, also den erfindungsgemäßen Systemen bzw. Verfahren, ist der Verschiebemechanismus - die Positionierungsvorrichtung - während der Positionierung unterhalb des Funktionskörpers/des Bahnsteigteils und oberhalb des Gründungskörpers angeordnet und nicht seitlich oder oberhalb des Funktionskörpers.

Bei der erfindungsgemäßen Vorgehensweise, also den erfindungsgemäßen Systemen bzw. Verfahren, bleiben die ursprünglichen Funktionskörper erhalten; sie werden auch bei späteren Anpassungen nicht verändert, insbesondere müssen keine neuen Bohrungen vorgenommen werden.

Bei manchen bevorzugten Varianten der erfindungsgemäßen Vorgehensweise, also den erfindungsgemäßen Systemen bzw. Verfahren, erfolgt im Unterschied zu Taktschiebeverfahren (z.B. aus dem Brückenbau bekannt) keine Bewegung in Längsrichtung des Verkehrsweges, sondern nur in Querrichtung und/oder in Höhenrichtung.

Bei der erfindungsgemäßen Vorgehensweise, also den erfindungsgemäßen Systemen bzw. Verfahren, wird kein unveränderliches Bauwerk neu errichtet, sondern eine bauliche Einrichtung, insbesondere Bahnsteig mit Gründung, das nachträglich mit den gleichen Positionierungsvorrichtungen, die bei seiner ursprünglichen Errichtung verwendet werden, an geänderte Gegebenheiten angepasst und millimetergenau in vertikaler und horizontaler Richtung neu positioniert werden kann.

Die erfindungsgemäße Verwendung von Verbindungsadaptern der Positionierungsvorrichtung, welche im Einsatz in Eingriff mit den Aufnahmen des Funktionskörpers stehen bzw. die Verbindung zwischen beiden Teile herstellen, bewirkt, dass eine relative horizontale Verschiebung der beiden Teile nicht erfolgen kann, wodurch eine hohe Stabilität und Präzision erreicht wird.

Ein Vorteil der vorliegenden Erfindung ist, dass die Vorrichtung zur Höhen- und/oder Seitenverstellung kein integraler Bauteil des Bahnsteigs ist, also nach Installation und/oder Neujustierung der Bahnsteigposition nicht im bzw. am Bahnsteig verbleibt.

Vorteile der vorliegenden Erfindung ergeben sich unter anderem insbesondere auch daraus, dass einerseits die Spindelvorrichtungen der vorliegenden Erfindung auf die jeweiligen Bahnsteigsysteme bzw. Bahnsteigfertigteile, die vor Ort zu installieren oder zu versetzen sind, angepasst werden können bzw. angepasst sind. Insofern sind also die Justiervorrichtungen im Rahmen der vorliegenden Erfindung nicht überdimensioniert (wie beispielsweise in dem aus dem Stand der Technik bekannten Enerpac-System), sondern weisen eine Größe auf, die von ein oder zwei Personen gut vor Ort handhabbar ist.

Ein Vorteil der vorliegenden Erfindung ist es, dass das erfindungsgemäße System variabler einsetzbar ist als bisher existierende Systeme.

Weiterer Vorteil ist, dass die Bahnsteige vergleichsweise leicht sind, also insbesondere leichter sind als viele andere Systeme des Standes der Technik, insbesondere, weil sie nach dem Aufstellen keine Positioniervorrichtung aufweisen.

Noch ein weiterer Vorteil ist, dass die aufgestellten Bahnsteige eine bessere Wartbarkeit aufweisen, weil keine (bzw. weniger) wartungsanfällige (weil der Witterung etc. ausgesetzte) Positioniervorrichtungen, also insbesondere Spindelmechanismen, nach dem Aufstellen vor Ort am Bahnsteig verbleiben. Besonders vorteilhaft an der vorliegenden Erfindung ist, dass eine schwere und massive bauliche Einrichtung, in der Regel ein Betonfertigteil-Bahnsteig, ohne Einsatz von Baggern oder Kränen, nämlich mit einem, insbesondere lediglich von ein oder zwei Personen bedienbaren, manuell versetzbaren Mechanismus bewegt sowie manuell bedient werden kann. Zusätzlich muss die direkte Umgebung der baulichen Einrichtung, insbesondere eine Verkehrslinie, z.B. das Gleis, während der Arbeiten nicht gesperrt werden, wie es bei einem Einsatz eines Krans, zum Beispiel vom Gleis aus, der Fall wäre. Dadurch werden Sperrzeiten und Streckenausfälle reduziert.

Im Rahmen der vorliegenden Erfindung können die verschiedenen dargestellten Varianten und Ausführungsformen, sofern sinnvoll, zum Beispiel - aber nicht beschränkt auf - die Ansprüche beliebig miteinander kombiniert werden.

### Figurenbeschreibung:

Die Zeichnungen sind nicht maßstabsgetreu. Aus Gründen der Klarheit und zur einfacheren Darstellung können einige Merkmale der Erfindung übertrieben groß oder in schematischer Form dargestellt sein, ebenso können demgemäß einige Details von konventionellen bzw. bekannten Elementen nicht dargestellt sein.

Bei mehreren gleichen Bauteilen/Bestandteilen in einer Zeichnung wurden aus Gründen der Übersichtlichkeit nicht alle markiert. Entsprechend ist bei mehreren gleichen Elementen in den Zeichnungen deren Anzahl in der Zeichnung nicht unbedingt gleichbedeutend mit der Anzahl dieser Elemente in der realen Umsetzung.
Figur 1:
   Figur 1 zeigt eine schematische seitliche Ansicht einer baulichen Einrichtung umfassend Funktionskörper **1** und Gründungskörper **3** sowie Positionierungsvorrichtung **2** gemäß vorliegender Erfindung auf der linken Seite und daneben auf der rechten Seite eine Verkehrslinie (Gleise) **5** mit entsprechendem Unterbau **6.** Der besseren Erkennbarkeit halber sind hier von der Positionierungsvorrichtung **2** nicht alle Teile dargestellt. Zudem sind Hohlkolbenzylinder (Mechanismus zur vertikalen Verschiebung) **2.I** und Verfahrschlitten (Einrichtung der horizontalen Verschiebung) **2.II** getrennt voneinander dargestellt; in Realität stehen beide miteinander in Kontakt. Das Trägerstück **2.III** ist nur angedeutet (es bildet in bevorzugten Ausgestaltungen der Erfindung zusammen mit dem Verfahrschlitten ein Bauteil). Die Verankerungsvorrichtung **2.IV** und der Mechanismus zu horizontale Verschiebung **2.V** sowie die Verbindungsadapter **2.VI** sind nicht sichtbar, letztere befinden sich bei der Darstellung bereits in den Aufnahmen **4** des Funktionskörpers **1.** Die Figur illustriert die parallel zu den Gleisen **5** angeordnete Lage der baulichen Einrichtung. Durch die horizontalen doppelseitigen Pfeile angedeutet, führt die horizontale Verschiebung des Funktionskörpers **1** entweder in Richtung der Gleise **5** oder von ihnen fort. Ähnlich wird durch die vertikalen doppelseitigen Pfeile (innerhalb 2.1 gezeichnet) die horizontale Verschiebung des Funktionskörpers **1** nach oben oder unten angedeutet.
Figur 2:
   Figur 2 zeigt eine schematische Vorderansicht der baulichen Einrichtung aus Figur 1; die Gleise **5** sind nicht zu sehen, da sie sich in Blickrichtung hinter der baulichen Einrichtung befänden. Es sind im Wesentlichen die gleichen Bestandteile wie in Figur 1 zu sehen, allerdings ist hier aus Gründen der Übersichtlichkeit auch das Trägerstück **2.III** fortgelassen. Im Unterschied zu Figur 1 ist hier angedeutet, dass der Gründungskörper **3** kein durchgehend massiver Block sein muss, sondern beispielsweise mehrteilig sein kann, oder eine Grundplatte (oder auch mehrere) aufweisen kann (nicht extra gezeigt), die dann zum Beispiel nach oben hervorragende Abschnitte aufweisen kann, die hier links und rechts zu sehen sind.
Figur 3:
   Figur 3 zeigt eine Detailansicht, die in Figur 1 ganz links zu sehen wäre. Insbesondere ist hier illustriert, dass die Verbindungsadapter **2.VI** der Positionierungsvorrichtung **2** in den Funktionskörper **1,** konkret die Aufnahmen **4,** hineinragen (hier beispielhaft an einer gezeigt); in der Darstellung von Figur 3 ist der Verbindungsadapter **2.VI** höher dargestellt als die Aufnahme **4,** um die Position zu illustrieren, dies ist aber nicht zwangsläufig in der realen Ausführung auch so. In der Figur ist darüber hinaus dargestellt, wie die Positionierungsvorrichtung **2** an dem Gründungskörper **3** befestigt ist. Im rechten Teil der Figur ist eine entsprechende durch eine (als Lasche ausgeführte Verankerungsvorrichtung **2.IV)** geführte Schraube **S** zu sehen (was optional ist), während im linken Teil eine als Hilfswinkel ausgeführte Verankerungsvorrichtung **2.IV** gezeigt ist; die ebenfalls über Schrauben **S** einerseits mit der Positionierungsvorrichtung **2** und andererseits mit dem Gründungskörper **3** verbunden ist (wobei natürlich auch Bolzen, Nieten o.Ä. verwendet werden können). Die Ausführung als Hilfswinkel bietet sich insbesondere dann an, wenn die Positionierungsvorrichtung **2** über den Gründungskörper **3,** der zum Teil im Boden **7** versenkt ist, hinausragen würde. Links ist der Mechanismus zur horizontalen Verschiebung **2.V** gezeigt, der mit der Einrichtung der horizontalen Verschiebung **2.II** in Verbindung steht; diese ist hier gestrichelt dargestellt, da sie sich in der Darstellung dieser Figur im Inneren des Trägerstücks **2.III** befindet. Der Mechanismus zur horizontalen Verschiebung **2.V** ist hier länglich dargestellt, was eine Gewindespindel illustrieren soll, welche eine bevorzugte Ausgestaltung der Erfindung ist (der rechte Teil ist gestrichelt dargestellt, da sich dieser auch im Inneren des Trägerstücks **2.III** befindet). Schließlich sind noch Hebevorrichtungen **H** (zum Beispiel Tragegriffe) gezeigt, die es erlauben die Positionierungsvorrichtung **2** zu tragen.

### Bezugszeichenliste:

- 1: Fertigteilbahnsteig bzw. Funktionskörper
- 2: Positionierungsvorrichtung

- 2.1: Mechanismus zur vertikalen Verschiebung (zum Beispiel Presse, bevorzugt hydraulischer Hohlkolbenzylinder)
- 2.II: Einrichtung der horizontalen Verschiebung (Verfahrschlitten II)
- 2.III: Trägerstück (zum Beispiel Wanne)
- 2.IV: Verankerungsvorrichtung (zum Beispiel Hilfswinkel oder Lasche)
- 2.V: Mechanismus zur horizontalen Verschiebung (bevorzugt Gewindespindel)
- 2.VI: Verbindungsadapter

- 3: Fundament bzw. Gründungskörper
- 4: Aufnahme für Verbindungsadapter
- 5: Verkehrslinie, insbesondere Gleis
- 6: Unterbau der Verkehrslinie, insbesondere Gleisbett
- 7: Boden
- H: Hebevorrichtungen (zum Beispiel Tragegriffe)
- S: Schraube

## Patentansprüche

1. Fertigteil-Bahnsteig-System, umfassend als einzelne und eigenständige Komponenten:
i) mindestens einen Funktionskörper (1), umfassend mindestens eine Aufnahme (4), konfiguriert einen Verbindungsadapter (2.VI) einer Positioniervorrichtung (2) aufzunehmen;
ii) mindestens einen Gründungskörper (3);
iii) mindestens eine Positionierungsvorrichtung (2), konfiguriert für horizontale und/oder vertikale Verschiebung, des Funktionskörpers (1) relativ zum jeweiligen Gründungskörper (3), umfassend:
- mindestens einen Mechanismus zur vertikalen Verschiebung (2.1);
- mindestens eine Einrichtung der horizontalen Verschiebung (2.II) in oder auf der das untere Ende des Mechanismus zur vertikalen Verschiebung (2.I) aufgenommen ist;
- optional mindestens ein Trägerstück (2.III), das konfiguriert ist, die Einrichtung der horizontalen Verschiebung (2.II) aufzunehmen oder zwischen der Einrichtung der horizontalen Verschiebung (2.II) und dem Gründungskörper (3) angeordnet zu werden;
- optional mindestens eine Verankerungsvorrichtung (2.IV), jeweils konfiguriert eine Verankerung mit dem jeweiligen Gründungsköper (3) zu ermöglichen;
- mindestens einen Mechanismus zur horizontalen Verschiebung (2.V), konfiguriert so mit der Einrichtung der horizontalen Verschiebung (2.II) in Verbindung oder Eingriff zu stehen, dass eine Betätigung des Mechanismus zur horizontalen Verschiebung (2.V) eine horizontale Bewegung der Einrichtung der horizontalen Verschiebung (2.II) bewirkt;
- mindestens einen Verbindungsadapter (2.VI), jeweils konfiguriert mit einer Aufnahme (4) des Funktionskörpers (1) verbunden zu werden;
iv) optional Distanzstücke, konfiguriert zwischen Gründungskörper (3) und Funktionskörper (1) eingesetzt zu werden;
wobei Funktionskörper (1) und Gründungskörper (3) sowie gegebenenfalls Distanzstücke zusätzlich zu Verbindungsvorrichtungen für die Verbindung mit Positionierungsvorrichtungen (2) noch Verbindungsvorrichtungen aufweisen, die konfiguriert sind, eine Verbindung von Funktionskörper (1), Gründungskörper (3) bzw. Distanzstücken miteinander zu ermöglichen.

2. System nach Anspruch 1, **dadurch gekennzeichnet, dass**
- der Funktionskörper (1) einteilig ist und dann mindestens drei, bevorzugt mindestens vier, insbesondere vier, Aufnahmen (4) aufweist; oder
- der Funktionskörper (1) zweiteilig ist und jeder Teil mindestens zwei Aufnahmen (4) aufweist oder ein Teil eine Aufnahme (4) und der andere Teil zwei Aufnahmen (4) aufweist; oder
- der Funktionskörper (1) dreiteilig oder mehrteilig ist und jeder Teil mindestens eine Aufnahme (4) aufweist.

3. System nach Anspruch 1 oder 2, **dadurch gekennzeichnet, dass** der Funktionskörper (1) eine Bahnsteigplatte ist oder umfasst; und
optional an seiner Unterseite nach unten vorstehende Stempel oder Stege aufweist,
- an denen die Verbindungsvorrichtungen, die konfiguriert sind, eine Verbindung von Funktionsköper (1), Gründungskörper (3) bzw. Distanzstücken miteinander zu ermöglichen, angeordnet sind, und
- an denen optional zusätzlich Aufnahmen (4) angeordnet sind.

4. Verfahren zur horizontalen und/oder vertikalen Verschiebung von stationären baulichen Einrichtungen, bevorzugt zur millimetergenauen Re-Positionierung von Fertigteilbahnsteigen, insbesondere gemäß dem System nach einem der vorhergehenden Ansprüche, umfassend die folgenden Schritte:
A) Bereitstellen einer baulichen Einrichtung, insbesondere eines Fertigteilbahnsteigs, umfassend
- einen ein- oder mehrteiligen Funktionskörper (1), bevorzugt Bahnsteigteil, umfassend mindestens drei Aufnahmen (4), die jeweils konfiguriert sind, einen Verbindungsadapter (2.VI) einer Positioniervorrichtung (2) aufzunehmen,
- und mindestens einen Gründungskörper (3);
B) Bereitstellen und Positionierung von mindestens einer Positionierungsvorrichtung (2) am jeweiligen Gründungskörper (3), umfassend
B1) Anordnen eines Mechanismus zur vertikalen Verschiebung (2.I) auf einer Einrichtung der horizontalen Verschiebung (2.II), und Fixieren der zusammengesetzten Elemente jeweiligen Gründungskörper (4);
B2) Positionieren der Einrichtung der horizontalen Verschiebung (2.II) unter einer Aufnahme (4) des Funktionskörpers (1), und Verbinden des Verbindungsadapters (2.VI) der Positionierungsvorrichtung (2) mit einer Aufnahme (4);
C) vertikales Verschieben des Funktionskörpers (1) durch Aktivieren des Mechanismus zur vertikalen Verschiebung (2.I), wobei
C1) falls der Mechanismus zur vertikalen Verschiebung (2.I) als hydraulischer Hohlkolbenzylinder ausgestaltet ist, dieser an eine Hydraulikpumpe angeschlossen wird, und
C2) mittels der Hydraulikpumpe alle Hohlkolbenzylinder hochgedrückt werden und mithin die vertikale Verschiebung bewirkt wird;
D) horizontales Verschieben der Einrichtung der horizontalen Verschiebung (2.II) durch Aktivieren des Mechanismus zur horizontalen Verschiebung (2.V);
E) optional Montieren von Distanzstücken, zwischen Funktionskörper (1) und Gründungskörper (4);
F) Absetzen des Funktionskörpers (1);
G) optional Wiederholung der Schnitte C) bis F) um eine gewünschte vertikale und/oder horizontale Verschiebung zu erreichen;
H) Fixierung der Einrichtung im Endzustand;
I) bevorzugt Demontage der Positionierungsvorrichtung(en) (2).

5. Verfahren nach Anspruch 4, **dadurch gekennzeichnet, dass** die Verfahrensschritte C) bis F) gleichzeitig an drei oder vier Stellen unter dem Bahnsteig ausgeführt werden.

6. Positionierungsvorrichtung (2), konfiguriert für horizontale und/oder vertikale Verschiebung von Bauteilen, bevorzugt eines Funktionskörpers (1) relativ zu mindestens einem Gründungskörper (3), umfassend:
- mindestens einen Mechanismus zur vertikalen Verschiebung (2.I);
- mindestens eine Einrichtung der horizontalen Verschiebung (2.II) in oder auf der das untere Ende des Mechanismus zur vertikalen Verschiebung (2.I) aufgenommen ist;
- optional mindestens ein Trägerstück (2.III), das konfiguriert ist, die Einrichtung der horizontalen Verschiebung (2.II) aufzunehmen oder zwischen der Einrichtung der horizontalen Verschiebung (2.II) und dem jeweiligen Gründungskörper (3) angeordnet zu werden;
- optional mindestens eine Verankerungsvorrichtung (2.IV), jeweils konfiguriert eine Verankerung mit dem jeweiligen Gründungsköper (3) zu ermöglichen;
- mindestens einen Mechanismus zur horizontalen Verschiebung (2.V), konfiguriert so mit der Einrichtung der horizontalen Verschiebung (2.II) in Verbindung oder Eingriff zu stehen, dass eine Betätigung des Mechanismus zur horizontalen Verschiebung (2.V) eine horizontale Bewegung der Einrichtung der horizontalen Verschiebung (2.II) bewirkt;
- mindestens einen Verbindungsadapter (2.VI), jeweils konfiguriert mit einer Aufnahme (4) eines Funktionskörpers (1) verbunden zu werden.

7. Bahnsteig-Kit, umfassend:
- vorgefertigte Bahnsteigteile in verschiedenen Größen und Dimensionen;
- vorgefertigte Gründungskörperteile in verschiedenen Größen und Dimensionen;
- auf Gründungsköper und Bahnsteigteile angepasste Adapterteile;
- auf Gründungsköper und Bahnsteigteile angepasste Distanzstücke; und
- entsprechend angepasste Positionierungsvorrichtungen, insbesondere nach Anspruch 6
